# EUROPÄISCHE PATENTSCHRIFT

(11) **EP 2 463 453 B1**
(45) Veröffentlichungstag und Bekanntmachung des Hinweises auf die Patenterteilung: **02.07.2014**
(21) Anmeldenummer: 11191765.4
(22) Anmeldetag: 02.12.2011
(51) Int. Cl.: E04D 13/03

(54) **Aufsetzkranz**
Curb frame
Châssis-support pour coupole d'éclairage

(30) Priorität: 09.12.2010 DE 102010061127
(43) Veröffentlichungstag der Anmeldung: 13.06.2012
(73) Patentinhaber: Essmann GmbH, 32107 Bad Salzuflen (DE)
(72) Erfinder: Triantafyllidis, Cassandra, 32105 Bad Salzuflen (DE)
(74) Vertreter: Kleine, Hubertus

(56) Entgegenhaltungen:
- BE-A5- 1 014 530
- BE-A5- 1 018 299
- DE-U- 7 217 615
- DE-U1- 8 716 956
- GB-A- 2 455 632

## Beschreibung

Die vorliegende Erfindung betrifft einen Aufsetzkranz, insbesondere für eine Lichtkuppel oder ein Lichtband, mit einem aus Winkelprofilen hergestellten Rahmen, der bodenseitig an einem Dach festlegbar ist, wobei jedes Winkelprofil einen bodenseitigen Flansch und eine nach oben hervorstehende Wand aufweist, die als Hohlprofil ausgebildet ist und eine Innenwand und eine Außenwand aufweist.

Die DE 100 25 135 offenbart einen Aufsetzkranz für Lichtkuppeln, bei dem Winkelleisten zu einem Rahmen zusammengesetzt sind. In dem nach oben hervorstehenden Wandabschnitt der Winkelleisten sind Querstege ausgebildet, die jeweils die Innenwand mit einer Außenwand verbinden und somit dreieckförmige Kammern ausbilden. Dadurch besitzt der Wandabschnitt der Winkelleisten eine hohe Eigensteifigkeit und kann zudem in den dreieckförmigen Kammern Verstärkungsprofile aufnehmen. Bei diesem Aufsetzkranz ist nachteilig, dass die Wärmeisolierung begrenzt ist, insbesondere wenn metallische Verstärkungsprofile in die Kammern eingefügt sind.

Die BE 1 014 530 offenbart einen Aufsetzkranz, bei dem winkelförmige Profile aus Kunststoff durch Innenwände in eine Vielzahl von Hohlkammern unterteilt sind.

Die GB 2 455 632 offenbart einen Aufstockkranz gemäß dem Oberbegriff des Anspruchs 1, der Wände mit Hohlkammern aufweist. In einzelne Hohlkammern sind Verstärkungsprofile eingeschoben.

Es ist daher Aufgabe der vorliegenden Erfindung einen Aufsetzkranz zu schaffen, der eine hohe Stabilität und eine hohe Wärmedämmung aufweist.

Diese Aufgabe wird mit einem Aufsetzkranz mit den Merkmalen des Anspruches 1 gelöst.

In der Wand zwischen der Innenwand und der Außenwand ist mindestens eine Zwischenwand ausgebildet, die eine Trennung des Innenraumes zwischen der Innenwand und der Außenwand bewirkt. Dadurch kann kein ungehinderter Wärmeübergang zwischen der Innenwand und der Außenwand erfolgen, sondern durch die mindestens eine Zwischenwand wird eine feinere Unterteilung des Innenraumes vorgenommen, was zu einer besseren Wärmeisolierung führt.

Dabei erstreckt sich die mindestens eine Zwischenwand im Wesentlichen über die gesamte Höhe der Wand. Es kann notwendig sein, eine Kammer im oberen Bereich für Beschlagteile, beispielsweise für eine Lichtkuppel vorzusehen, sodass die Zwischenwand sich nur bis zu der Unterseite einer solchen Beschlagkammer erstreckt, was jedoch für die Wärmeisolierung kaum eine Rolle spielt, da im oberen Bereich ohnehin ein Verschlusselement auf dem Aufsetzkranz angeordnet wird. Die Zwischenwand erstreckt sich vorzugsweise über mindestens 80 %, beispielsweise mehr als 90 %, über die Höhe der Wand.

Gemäß einer bevorzugten Ausgestaltung erstreckt sich die mindestens eine Zwischenwand im Wesentlichen parallel zu der Innenwand und/oder der Außenwand. Dadurch kann eine gleichmäßige Wärmedämmung erhalten werden, da die Tiefe der in der Wand gebildeten Kammern annähernd gleich ist. Vorzugsweise sind dabei mehrere voneinander beabstandete Zwischenwände in der Wand vorgesehen, sodass eine Vielzahl kleinerer Kammern gebildet sind, die jeweils eine gewisse Wärmeisolierung zwischen der Innenwand und der Außenwand bereit stellen. Um eine feinere Unterteilung der Wand vorzunehmen und die Stabilität zu erhöhen, ist mindestens ein Quersteg vorgesehen sein, der die Innenwand mit der Außenwand verbindet und den Innenraum der Wand in Kammern unterteilt. Dabei können über die Höhe verteilt mehrere Querstege vorgesehen sein, damit der Außenkranz auch höhere Lasten, beispielsweise durch Wind, aufnehmen kann.

Für eine weitere Verbesserung der Wärmeisolierung sind Formkörper aus wärmeisolierendem Material in einzelne Kammern eingeschoben, die in der Wand gebildet sind. Dabei sind die Formkörper beispielsweise in mindestens einer Ebene in der Wand eingeschoben und erstrecken sich von dem unteren Flanschabschnitt bis in den Bereich einer Oberkante. Es können auch mehrere Ebenen von Formkörpern in die Wand eingeschoben sein, wenn eine entsprechende Anzahl von Zwischenwänden in der Wand ausgebildet ist. Gemäß einer bevorzugten Ausgestaltung sind drei Zwischenwände zwischen der Außenwand und der Innenwand vorgesehen, die parallel angeordnet sind, wobei zwischen mindestens zwei Zwischenwänden jeweils ein Formkörper angeordnet ist. Die äußeren und inneren Kammern können dann für Befestigungsteile, beipielsweise Beschlagsteile, Leisten zur Befestigung von Scharnierelementen, Absturzsicherungen oder andere Bauteile eingesetzt werden, während die mittleren Kammern zum Einschieben von Formkörpern genutzt werden können.

Die Erfindung wird nachfolgend anhand eines Ausführungsbeispieles mit β ezug auf die beigefügten Zeichnungen näher erläutert. Es zeigen:
- Figur 1: eine perspektivische Ansicht eines erfindungsgemäßen Aufsetzkranzes;
- Figur 2: eine Schnittansicht durch ein Winkelprofil des Aufsetzkranzes der Figur 1, und
- Figur 3: eine Schnittansicht durch das Winkelprofil der Figur 2 ohne weitere Bauteile.

Ein Aufsetzkranz 1 umfasst vier Winkelprofile 2, die aus Kunststoff hergestellt sind, insbesondere im Extrusionsverfahren, und an ihren Gehrungsflächen 3 miteinander verschweißt sind. Jedes Winkelprofil 2 umfasst dabei einen bodenseitigen Flansch 4 zur Festlegung an einem Dach und eine nach oben hervorstehende Wand 5, die leicht nach innen geneigt ausgerichtet ist. Im Bereich einer Oberseite 6 der Wand 5 ist ein nicht dargestelltes Verschlusselement vorgesehen, beispielsweise eine zu öffnende Klappe. Statt der im Wesentlichen quadratischen Form des Rahmens können auch andere rechteckige Formen des Aufsetzkranzes 1 vorgesehen sein, insbesondere kann der Aufsetzkranz 1 auch als längliches Lichtband ausgebildet sein.

Jedes Winkelprofil 2 besitzt eine als Hohlprofil ausgebildete Wand 5, die eine Innenwand 7 und eine Außenwand 8 aufweist. Zwischen der Innenwand 7 und der Außenwand 8 sind Zwischenwände 9, 10 und 11 ausgebildet, die sich parallel zu der Innenwand 7 und der Außenwand 8 erstrecken, sodass der Innenraum der Wand 5 in einzelne Kammern unterteilt ist. Ferner sind mehrere Querstege 12 vorgesehen, die die Innenwand 7 mit der Außenwand 8 sowie den dazwischen angeordneten Zwischenwänden 9, 10 und 11 verbinden. Dadurch ergibt sich eine stabile fachwerkartige Struktur. Ferner sind kurze Querstege 14 vorgesehen, die lediglich die Außenwand 7 mit der benachbarten Zwischenwand 9 verbinden, sodass im Innenbereich kleinere Kammern gebildet sind, die teilweise zum Einschieben von Leisten 16 genutzt werden, beispielsweise zur Befestigung von Beschlagteilen. Auch im Außenbereich sind Querstege 13 vorgesehen, die lediglich die Außenwand 8 mit der benachbarten Zwischenwand 11 verbinden, sodass auch benachbart zu der Außenwand 8 kleinere Kammern 21 gebildet sind, als im mittleren Bereich.

Durch das Einziehen von drei Zwischenwänden 9, 10 und 11 sind vier Ebenen mit Kammern 21, 22, 23 und 24 gebildet. Die innere Ebene mit den Kammern 24 dient zur Aufnahme von Leisten, Beschlagteilen und andere Bauteilen. Die äußere Ebene mit den Kammern 21 dient ebenfalls zum Einfügen von Formteilen, beispielsweise zur Befestigung einer Absturzsicherung. Die beiden mittleren Kammern 22 und 23 können zur Erhöhung der Wärmedämmung genutzt werden, in den Formkörper 20 aus wärmeisolierendem Material eingeschoben werden. Die Formkörper 20 können dabei in eine oder zwei Ebenen eingeschoben werden, wobei sich jede Ebene von dem Bereich des Flansches 4 bis über nahezu die gesamte Höhe der Wand 5 erstreckt. Lediglich im oberen Bereich benachbart zu der Oberkante 6 ist eine dreieckförmige Kammer 19 ausgebildet, die zur Aufnahme eines metallischen Winkelprofils 17 zur Versteifung dient. An dem Winkelprofil 17 ist ein Befestigungsmittel 18, beispielsweise zur Montage von Beschlagsteilen, Halteelementen oder Bauteilen vorgesehen. In dem Aufsetzkranz 1 sind in den einzelnen Kammern Profile eines rahmenförmig umlaufenden metallischen Sicherheitsgerüstes angeordnet, das das Kunststoffmaterial des Aufsetzkranzes 1 sowohl mechanisch als auch im Brandfall verstärkt. Durch die Anordnung der Formkörper 20 im Wesentlichen über die gesamte Höhe der Wand 5 wird die Wärmeisolierung auf den Aufsetzkranz 1 weiter verbessert.

In dem gezeigten Ausführungsbeispiel sind drei Zwischenwände 9, 10 und 11 parallel zu der Innenwand 7 und der Außenwand 8 angeordnet. Es ist natürlich möglich auch nur eine Zwischenwand, zwei oder mehr als drei Zwischenwände vorzusehen. Zudem kann die Anzahl der Querstege 12 und 14 je nach Anwendungsfall variiert werden.

Als wärmeisolierende Formkörper 20 können Hartschaummaterialien, Styropor odere andere wärmeisolierende Materialien eingesetzt werden.

## Patentansprüche

1. Aufsetzkranz (1), insbesondere für eine Lichtkuppel oder ein Lichtband mit einem aus Winkelprofilen (2) hergestellten Rahmen, der bodenseitig an einem Dach festlegbar ist, wobei jedes Winkelprofil (2) einen bodenseitigen Flansch (4) und eine nach oben hervorstehende Wand (5) aufweist, die als Hohlprofil ausgebildet ist und eine Innenwand (7) und eine Außenwand (8) aufweist, wobei in der Wand (5) zwischen der Innenwand (7) und der Außenwand (8) mindestens eine Zwischenwand (9, 10, 11) ausgebildet ist, die sich im Wesentlichen über die gesamte Höhe der Wand (5) erstreckt und mindestens ein Quersteg (12) vorgesehen ist, der die Innenwand (7) mit der Außenwand (8) verbindet und den Innenraum der Wand (5) in Kammern (21, 22, 23, 24) unterteilt, **dadurch gekennzeichnet, dass** Formkörper (20) aus wärmeisolierendem Material in Kammern (22, 23) eingeschoben sind, die in der Wand (5) gebildet sind und in den einzelnen Kammern Profile eines rahmenförmig umlaufenden metallischen Sicherheitsgerüstetes angeordnet sind, das das Kunststoffmaterial des Aufsetzkranzes (1) sowohl mechanisch als auch im Brandfall verstärkt.

2. Aufsetzkranz nach Anspruch 1, **dadurch gekennzeichnet, dass** die mindestens eine Zwischenwand (9, 10, 11) im Wesentlichen parallel zu der Innenwand (7) und/oder der Außenwand (8) ausgerichtet ist.

3. Aufsetzkranz nach Anspruch 1 oder 2, **dadurch gekennzeichnet, dass** mehrere voneinander beabstandete Zwischenwände (9, 10, 11) in der Wand (5) vorgesehen sind.

4. Aufsetzkranz nach einem der vorhergehenden Ansprüche, **dadurch gekennzeichnet, dass** die Formkörper (20) in mindestens eine Ebene in der Wand (5) eingeschoben sind.

5. Aufsetzkranz nach einem der vorhergehenden Ansprüche, **dadurch gekennzeichnet, dass** drei Zwischenwände (9, 10, 11) vorgesehen sind, die parallel zu der Innenwand (7) und der Außenwand (8) ausgebildet sind, und mindestens zwischen zwei Zwischenwänden (9, 10, 11) jeweils ein Formkörper (20) angeordnet ist.

## Claims

1. Curb (1), in particular for a skylight dome or a continuous rooflight, having a frame which is produced from angled profiles (2) and can have its base secured on a roof, wherein each angled profile (2) has a base flange (4) and an upwardly projecting wall (5) which is designed as a hollow profile and has an inner wall (7) and an outer wall (8), wherein at least one intermediate wall (9, 10, 11) is formed in the wall (5) between the inner wall (7) and the outer wall (8), which intermediate wall extends substantially over the entire height of the wall (5), and at least one transverse web (12) is provided which connects the inner wall (7) to the outer wall (8) and subdivides the interior of the wall (5) into chambers (21, 22, 23, 24), **characterized in that** mouldings (20) of heat-insulating material are inserted into chambers (22, 23) which are formed in the wall (5), and profiles of a metal safety scaffold extending circumferentially in a frame-like manner are arranged in the individual chambers, which safety scaffold reinforces the plastic material of the curb (1) both mechanically and in the event of fire.

2. Curb according to Claim 1, **characterized in that** the at least one intermediate wall (9, 10, 11) is oriented substantially parallel to the inner wall (7) and/or the outer wall (8).

3. Curb according to Claim 1 or 2, **characterized in that** a plurality of spaced-apart intermediate walls (9, 10, 11) are provided in the wall (5).

4. Curb according to one of the preceding claims, **characterized in that** the mouldings (20) are inserted in at least one plane in the wall (5).

5. Curb according to one of the preceding claims, **characterized in that** three intermediate walls (9, 10, 11) are provided which are formed parallel to the inner wall (7) and the outer wall (8), and a moulding (20) is arranged in each case at least between two intermediate walls (9, 10, 11).

## Revendications

1. Couronne d'appui (1) en particulier pour un dôme lumineux ou une bande lumineuse comportant un châssis réalisé à partir de profilés coudés (2) pouvant être fixés sur un toit à leur partie inférieure, chaque profilé coudé (2) comportant une bride (4) située à sa partie inférieure ainsi qu'une paroi (5) s'étendant vers le haut qui est réalisée sous la forme d'un profilé creux, et comporte une paroi interne (7) et une paroi externe (8), dans la paroi (5) entre la paroi interne (7) et la paroi externe (8) étant positionnée au moins une paroi intermédiaire (9, 10, 11) qui s'étend essentiellement sur la totalité de la hauteur de la paroi (5), et, au moins une traverse (12) reliant la paroi interne (7) et la paroi externe (8) et subdivisant l'espace interne de la paroi (5) en des chambres (21, 22, 23, 24),
**caractérisée en ce que**
des corps moulés (20) réalisés en un matériau thermiquement isolant sont introduits dans des chambres (22, 23) qui sont formées dans la paroi (5) et dans les différentes chambres sont montés des profilés d'un cadre de sécurité métallique périphérique qui renforcent le matériau synthétique de la couronne d'appui (1) mécaniquement et également en cas d'incendie.

2. Couronne d'appui conforme à la revendication 1,
**caractérisée en ce que**
la paroi intermédiaire (9, 10, 11) est orientée essentiellement parallèlement à la paroi interne (7) et/ou à la paroi externe (8).

3. Couronne d'appui conforme à la revendication 1 ou 2,
**caractérisée en ce qu'**
il est prévu dans la paroi (5) plusieurs parois intermédiaires (9, 10, 11) situées à distance les unes des autres.

4. Couronne d'appui conforme à l'une des revendications précédentes,
**caractérisée en ce que**
les corps moulés (20) sont introduits dans au moins un plan dans la paroi (5).

5. Couronne d'appui conforme à l'une des revendications précédentes,
**caractérisée en ce qu'**
il est prévu trois parois intermédiaires (9, 10, 11) qui sont réalisées parallèlement à la paroi interne (7) et à la paroi externe (8), et au moins un corps moulé respectif (20) est positionné entre deux parois intermédiaires (9, 10, 11).
